# EUROPÄISCHE PATENTSCHRIFT

(11) **EP 2 215 958 B1**
(45) Veröffentlichungstag und Bekanntmachung des Hinweises auf die Patenterteilung: **09.05.2012**
(21) Anmeldenummer: 10000505.7
(22) Anmeldetag: 20.01.2010
(51) Int. Cl.: A47L 23/26

(54) **Vorrichtung zur Bildung einer mindestens zwei Matten aufweisenden Bodenmattenanordnung**
Device for forming an assembly of floor mats composed of at least two mats
Dispositif de formation d'un agencement de tapis de sol comprenant au moins deux tapis

(30) Priorität: 04.02.2009 DE 102009007467
(43) Veröffentlichungstag der Anmeldung: 11.08.2010
(73) Patentinhaber: ARWEI-Bauzubehör GmbH, 57234 Wilnsdorf (DE)
(72) Erfinder: Graf, Andreas, 57234 Wilnsdorf (DE); Goetz, Uwe, 56479 Liebenscheid (DE)
(74) Vertreter: Grosse, Wolf-Dietrich Rüdiger

(56) Entgegenhaltungen:
- EP-A1- 0 507 415
- EP-A2- 0 499 474
- DE-A1- 19 900 101
- DE-U1- 29 711 216
- US-A- 2 138 085

## Beschreibung

Die Erfindung betrifft eine Bodenmattenanordnung mit einer Vorrichtung zur Bildung einer mindestens zwei Matten, wie Laufmatten, Fußabstreifer oder dergleichen, aufweisenden Bodenmatten, wobei jede Matte aus mehreren von mit ihren Längsachsen parallel zueinander ausgerichteten, über Querverbinder, Bänder, Seile oder dergleichen, miteinander verbundenen Tragstäben besteht, von denen jeder auf seiner Oberseite mit einem Reinigungsbelag bzw. -streifen versehen ist.

Eine Bodenmattenanordnung gemäß dem Oberbegriff der Anspruchs 1 ist z.B. in DE-A-19900101 gezeigt.

Ein Rost bzw. eine Matte mit solchen Tragstäben ist durch die DE 103 44 235 A1 bekannt geworden. Die Tragstäbe besitzen unten bzw. bodenseitig Nutprofile mit Einhaknuten für die Querverbinder und oben Aufnahmenuten für die nachgiebigen Einsatzstreifen, z.B. Filz, Bürstmaterial, Gummi, Textil oder dergleichen Reinigungsbeläge. Zur Verbindung der Tragstäbe kommen auch Bänder oder Seile zum Einsatz.

Aus der EP 04 99 474 A2 ist es für Bodenmatten anderer Art bekannt, aneinander gereihte Matten im angrenzenden Randbereich durch in bodenseitige Nuten eingelegte Platten miteinander zu verbinden.

Der Erfindung liegt die Aufgabe zugrunde, für Tragstabmatten bzw. -roste der eingangs genannten Art in einfacher Weise eine Möglichkeit zu schaffen, mit mehreren solcher Matten eine Bodenmattenanordnung auszubilden.

Diese Aufgabe wird erfindungsgemäß dadurch gelöst, dass zumindest zwei nebeneinander liegende Tragstäbe jeder Matte an ihren in Stablängsrichtung beiden äußeren Enden mit jeweils einem Stababstandshalteelement ausgebildet sind und zwei in Stablängsrichtung in Flucht aneinander gelegte Matten durch ein in dem Stababstand von oben die benachbarten Stababstandshalteelemente überbrückendes Verriegelungsteil miteinander kuppelbar sind. Es lässt sich damit eine beliebige Anzahl von Matten in Stablängsrichtung einander angrenzend miteinander verbinden, nämlich durch das die Stababstandshalteelemente übergreifende Verriegelungsteil. Die Matten können nicht mehr nach außen verrutschen, weil der Stababstand durch die Abstandshalteelemente, z.B. Schrauben, Stifte oder Hülsen, auch bei Trittbelastung unverändert bestehen bleibt und keine Querbewegungen auftreten. Da das Verriegelungsteil keinen Kontakt zum Boden hat, kommt es außerdem zu keiner zusätzlichen Geräuschentwicklung.

Eine bevorzugte Ausführung der Erfindung sieht vor, dass das Verriegelungsteil als auf einem Stababstandshalteelement drehbar angeordnete Schwenkkupplung ausgebildet ist, deren freies Ende mit einer das andere Stababstandshalteelement übergreifenden Rastausnehmung versehen ist. Das Stababstandshalteelement der einen Matte dient somit gleichzeitig als Schwenkachse, mit dem Vorteil, dass die Schwenkkupplung bzw. der Schwenkriegel ein integrierter Bestandteil der Matte ist und nicht verloren gehen kann. Zum Verbinden mit dem Stababstandshalteelement der angrenzend angelegten zweiten Matte braucht die Schwenkkupplung lediglich aus ihrer Ruheposition in dem Standabstand zwischen den Tragstäben der anderen Matte ausgeschwenkt und mit dem Stababstandshalteelement der anderen Matte verrastet zu werden. Die Rastausnehmung kann ein vertikaler oder ein schräger Schlitz sein.

Nach einem anderen Vorschlag der Erfindung kann das Verriegelungsteil als Aufsteckkupplung ausgebildet sein, die in Aufsteckrichtung zwei im Abstand der benachbarten Stababstandshalteelemente vorgesehene Rastausnehmungen aufweist, in die die Stababstandshalteelemente beim Aufstecken eintauchen. Es handelt es hierbei um eine Ein- bzw. Aufclip-Ausführung.

Weitere Merkmale und Einzelheiten der Erfindung ergeben sich aus den Ansprüchen und der nachfolgenden Beschreibung von in den Zeichnungen dargestellten Ausführungsbeispielen der Erfindung. Es zeigen:
- Fig. 1: von einer weiter nicht dargestellten Bodenmatte drei durch einen Querverbinder zusammengehaltene Tragstäbe, in einer in Stablängs- richtung gesehenen Vorderansicht;
- Fig.2 bis 5: verschiedene Ausführungen von Verriegelungsteilen, nach den Fig. 2 und 3 als Schwenkkupplung und nach den Fig. 4 und 5 als Aufsteck- kupplung, zur Kupplung einer Matte mit einer in Stablängsrichtung angelegten zweiten Matte;
- Fig. 6: in der Draufsicht zwei in Stablängsrichtung in Flucht ausgerichtete Matten, vor der Kupplungsverbindung zur Ausbildung einer Boden- mattenanordnung;
- Fig. 7 und 8: in einer längsseitigen Seitenansicht zwei durch eine Schwenkkupp- lung miteinander verbundene Matten; und
- Fig.9 und 10: in einer längsseitigen Seitenansicht zwei durch eine Aufsteckkupp- lung miteinander verbundene Matten.

Von einer weiter nicht gezeigten Matte 1 sind in Fig. 1 drei profilierte Tragstäbe 2 bodenseitig durch ein Querverbinderelement 3 miteinander verbunden. Jeder Tragstab 2 weist im Ausführungsbeispiel an seiner Oberseite eine hinterschnittene Aufnahmenut 4 für Reinigungsbeläge bzw. -streifen 5 und an seiner Unterseite mit Einhakrastmitteln ausgebildete Nutprofile 6 auf, in die der Querverbinder 3 verrastet wird.

Die hier beiden rechten äußeren Tragstäbe 2 der Fig. 1 sind durch ein Stababstandshalteelement 7 so miteinander befestigt, dass ein gleich bleibender, fester Stababstand 8 zwischen den beiden nebeneinander liegenden Tragstäben 2 eingehalten wird. In diesem festen Stababstand 8 ist auf dem gleichzeitig als Schwenkachse dienenden Stababstandshalteelement 7 ein Verriegelungsteil 9 angeordnet bzw. gelagert, das sich zur Verbindung mit einer zweiten Matte in der Zeichnungsebene nach vorne herausschwenken lässt.

Die Fig. 2 und 3 zeigen solche als Schwenkkupplung 9a, 9b ausgebildeten Verriegelungsteile 9, die an ihrem einen Ende zur Lagerung auf dem Stababstandshalteelement 7 mit einer Bohrung 10 und an ihrem anderen, davon entfernten Ende mit einer nach Fig. 2 schlitzartigen, schräg verlaufenden Rastausnehmung 11a und nach Fig. 3 mit einer vertikal geschlitzten Rastausnehmung 11 b versehen sind.

Der Fig. 6 läßt sich die Ausbildung einer Bodenmattenanordnung aus zwei Matten 1a, 1b vor der Ankupplung durch das Verriegelungsteil 9 als Schwenkkupplung 9a entnehmen. Die beiden Matten 1 a, 1 b sind in Stablängsrichtung in Flucht zueinander ausgerichtet, so dass die auf dem Stababstandshalteelement 7b der rechten Matte 1 b gelagerte Schwenkkupplung 9a oder 9b lediglich aus seiner Ruheposition (vgl. Fig. 1) nach außen verschwenkt zu werden braucht, um dann mit der Rastausnehmung 11a oder 11 b (vgl. die Fig. 2 und 3) das Stababstandshalteelement 7a der linken Matte 1a übergreifen zu können, wonach die beiden Matten 1a, 1 b sicher miteinander gekuppelt sind.

In den Fig. 7 und 8 ist die gekuppelte Bodenmattenanordnung der beiden Matten 1 a, 1 b dargestellt, einerseits mit der die schräg verlaufende Rastausnehmung 11 a aufweisenden Schwenkkupplung 9a (Fig. 7) und andererseits mit der eine vertikale Rastausnehmung 11 b aufweisenden Schwenkkupplung 9b (Fig. 8).

Die Fig. 9 und 10 zeigen eine solche Bodenmattenanordnung, bei denen die beiden Matten 1a, 1 b mit einem als Aufsteckkupplung 12a bzw. 12b (vgl. die Fig. 4 und 5) ausgebildeten Verriegelungsteil 12 miteinander gekuppelt sind. Die Aufsteckkupplung 12a nach Fig. 9 bzw. Fig. 4 ist an ihren beiden äußeren Enden mit schräg verlaufenden Rastausnehmungen 11 a und die Aufsteckkupplung 12b der Fig. 10 bzw. 5 mit vertikalen Rastausnehmungen 11 b versehen. Zum Aneinanderkuppeln der beiden Matten 1 a, 1 b übergreifen die Rastausnehmungen 11 a bzw. 11 b der Aufsteckkupplung 12a bzw. 12b die benachbarten Stababstandshalteelemente 7a, 7b der beiden Matten 1a, 1 b.

### Bezugszeichenliste:

- 1: Matte
- 1a, 1b: Matte
- 2: Tragstab
- 3: Querverbinder/-element
- 4: Aufnahmenut
- 5: Reinigungsbelag/-streifen
- 6: Nutprofil
- 7: Stababstandshalteelement
- 7a, 7b: Stababstandshalteelement
- 8: Stababstand
- 9: Verriegelungsteil
- 9a, 9b: Schwenkkupplung
- 10: Bohrung
- 11 a: Schrägerastausnehmung
- 11b: vertikale Rastausnehmung
- 12: Verriegelungsteil
- 12a, 12b: Aufsteckkupplung

## Patentansprüche

1. Bodenmattenanordnung mit einer Vorrichtung zur Bildung einer mindestens zwei Matten (1; 1a, 1b), wie Laufmatten, Fußabstreifer oder dergleichen, aufweisenden Bodenmatte, wobei jede Matte aus mehreren von mit ihren Längsachsen parallel zueinander ausgerichteten, über Querverbinder, Bänder, Seile oder dergleichen (3), miteinander verbundenen Tragstäben (2) besteht, von denen jeder auf seiner Oberseite mit einem Reinigungsbelag bzw. -streifen (5) versehen ist,
**dadurch gekennzeichnet,**
**dass** zumindest zwei nebeneinander liegende Tragstäbe (2) jeder Matte (1a, 1b) an ihren in Stablängsrichtung beiden äußeren Enden durch einen Stababstandshalteelement (7; 7a, 7b) miteinander befeitigt und zwei in Stablängsrichtung in Flucht aneinander gelegte Matten (1a, 1b) durch ein in dem Stababstand (8) von oben die benachbarten Stababstandshalteelemente (7a, 7b) überbrückendes Verriegelungsteil (9; 12) miteinander kuppelbar sind.

2. Bodenmattenanordnung nach Anspruch 1,
**dadurch gekennzeichnet,**
**dass** das Verriegelungsteil (9) als auf einem Stababstandshalteelement (7; 7a, 7b) drehbar angeordnete Schwenkkupplung (9a, 9b) ausgebildet ist, deren freies Ende mit einer das andere Stababstandshaltelement (7b bzw. 7a) übergreifenden Rastausnehmung (11 a, 11 b) versehen ist.

3. Bodenmattenanordnung nach Anspruch 1,
**dadurch gekennzeichnet,**
**dass** das Verriegelungsteil (12) als Aufsteckkupplung (12a, 12b) ausgebildet ist, die in Aufsteckrichtung zwei im Abstand der benachbarten Stababstandshalteelemente (7a, 7b) vorgesehene Rastausnehmungen (11a; 11b) aufweist, in die die Stababstandshalteelemente (7a, 7b) beim Aufstecken eintauchen.

## Claims

1. A floor mat arrangement comprising a device for forming a floor mat having at least two mats (1; 1 a, 1 b) such as running mats, door mats or the like, wherein each mat consists of a plurality of support bars (2) which are aligned parallel to each with their longitudinal axes and are connected to each other via cross connectors, bands, ropes or the like (3), each of said support bars being provided on its upper side with a cleaning lining and/or cleaning strip (5),
**characterized in**
**that** at least two adjacent support bars (2) of each mat (1a, 1b) are fastened to each other by means of a bar spacing element (7; 7a, 7b) at each of their two outer ends in their longitudinal bar direction, and two mats (1a, 1b) laid in alignment next to each other can be coupled to each other by means of a latching part (9; 12) which bridges in the bar gap (8) the adjacent bar spacer elements (7a, 7b) from above.

2. The floor mat arrangement according to claim 1,
**characterized in**
**that** the latching part (9) is configured as a pivot coupling (9a, 9b) which is rotatably arranged on a bar spacer element (7; 7a, 7b) and the free end of which is provided with a latching recess (11 a, 11 b) engaging over the other bar spacer element (7b and 7a, respectively).

3. The floor mat arrangement according to claim 1,
**characterized in**
**that** the latching part (12) is configured as a slip-on coupling (12a, 12b) which in the slip-on direction has two latching recesses (11 a; 11 b) which are provided at the spacing of the adjacent bar spacer elements (7a, 7b) and into which the bar spacer elements (7a, 7b) plunge when slipping them on.

## Revendications

1. Arrangement de tapis de sol, avec un tapis de sol comportant au moins deux tapis (1 ; 1 a, 1b), tels que des tapis de course, des paillassons ou autres, dans lequel chaque tapis est constitué de plusieurs barres de support (2) reliées entre elles par des liaisons transversales, des bandes, des câbles ou autres (3), et orientées parallèlement les unes aux autres avec leurs axes longitudinaux, parmi lesquelles chacune est pourvue d'un revêtement nettoyant ou de bandes nettoyantes (5) sur sa face supérieure,
**caractérisé en ce que**
au moins deux barres de support (2) adjacentes de chaque tapis (1 a, 1 b) sont fixées l'une à l'autre par un élément d'espacement de barres (7 ; 7a, 7b) à leurs extrémités extérieures dans le sens longitudinal de la barre, et deux tapis (1a, 1b) disposés en alignement l'un par rapport à l'autre, dans le sens longitudinal des barres, peuvent être accouplés l'un avec l'autre, par une pièce de verrouillage (9 ; 12) chevauchant les éléments d'espacement de barres (7a, 7b) voisins par au-dessus, dans l'espacement des barres (8).

2. Arrangement de tapis selon la revendication 1,
**caractérisé en ce que**
la pièce de verrouillage (9) est conçue comme un accouplement pivotant (9a, 9b) disposé de façon rotative sur un élément d'espacement de barres (7 ; 7a, 7b), dont l'extrémité libre est pourvue d'une cavité d'enclenchement (11 a, 11 b) engageant l'autre élément d'espacement de barres (7b ou 7a).

3. Arrangement de tapis selon la revendication 1,
**caractérisé en ce que**
la pièce de verrouillage (12) est conçue comme un accouplement à emboîtement (12a, 12b), comportant deux cavités d'enclenchement (11 a ; 11 b) prévues dans l'espacement des éléments d'espacement de barres (7a, 7b), dans le sens d'emboîtement, dans lesquelles s'introduisent les éléments d'espacement de barres (7a, 7b) lors de l'emboîtement.
